# EUROPÄISCHE PATENTSCHRIFT

(11) **EP 0 386 717 B1**
(45) Veröffentlichungstag und Bekanntmachung des Hinweises auf die Patenterteilung: **09.12.1992**
(21) Anmeldenummer: 90104317.4
(22) Anmeldetag: 07.03.1990
(51) Int. Cl.: F24F 13/075

(54) **Verfahren zum Herstellen eines Lüftungsgitters**
Procedure for the production of a ventilation grille
Procédé pour la fabrication d'une grille d'aération

(30) Priorität: 09.03.1989 DE 3907559
(43) Veröffentlichungstag der Anmeldung: 12.09.1990
(73) Patentinhaber: Schako Metallwarenfabrik Ferdinand Schad KG, D-78600 Kolbingen (DE)
(72) Erfinder: Müller, Gottfried, D-7201 Kolbingen (DE); Hipp, Paul, D-7201 Kolbingen (DE)
(74) Vertreter: Weiss, Peter, Dr. rer.nat.

(56) Entgegenhaltungen:
- EP-A- 0 230 098
- DD-A- 57 183
- DE-A- 3 917 036

## Beschreibung

Die Erfindung betrifft ein Verfahren zum Herstellen eines Lüftungsgitters, welches ein Gehäuse mit einer Öffnung, in die Lamellen eingesetzt werden, und eine mit einem Schlitzschieber belegte Rückwand mit Schlitzen aufweist.

Derartige Lüftungsgitter sind in vielfältiger Form und Ausführung bekannt. Sie dienen für Zu- und Abluft beispielsweise in Kanaleinbauten und weisen frontseitig senkrechte oder waagrechte Tropfenlamellen auf. Sie können aus Metall oder Kunststoff sein und vielfältigen Anwendungszwecken dienen.

Bei den bisherigen Lüftungsgitter befinden sich die Lamellen in einem eigenen Gehäuserahmen, von welchem entsprechende Randstreifen zur Festlegung dieses Gehäuserahmens abkragen. Dem Gehäuserahmen ist dann ein zweiter Rahmen aufgesetzt, welcher die Anordnung mit dem Schlitzschieber trägt. In der Regel sind die meisten Teile dieses bekannten Lüftungsgitters durch Schweißen verbunden, was erhebliche Probleme bei der Verarbeitung von veredelten oder lackierten Blechen aufwirft.

Ferner gibt es in diesen Lüftungsgitter Übergänge von einem Rahmenteil zum anderen, welche beispielsweise Luftstrahlen ablenken und zu Wirbeln innerhalb der Lüftungsgitter führen. Des weiteren bilden sich an solchen Absätzen erhebliche Staubablagerungen, welche aus hygienischen Gründen nicht wünschenswert sind.

Die Erfinder haben sich zum Ziel gesetzt, ein Lüftungsgitter der o.g. Art zu entwickeln, bei welchem diese Nachteile vermieden werden, bei dem insbesondere die Herstellung erleichtert und aus diesem Grund kostengünstiger ist. Ferner soll der Materialeinsatz so gering wie möglich gehalten werden und ein Reinigen des Lüftungsgitters erleichtert sein.

Zur Lösung dieser Aufgabe führt, daß die Schlitze aus einem Materialstreifen ausgestanzt, Seitenwände abgekantet, von letzteren Randstreifen abgebogen, diese miteinander in überlappenden Bereichen verbunden und der Schlitzschieber sowie die Lamellen in das Gehäuse eingesetzt werden.

Durch diese Ausbildung des Gehäuses werden Kanten und Absätze innerhalb des Gehäuses vermieden, so daß zum einen die Luft-führung verbessert ist. Weder an einer Kante noch an einem Absatz kann sich in dem erfindungsgemäßen Lüftungsgitter der Luftstrahl stoßen und hierdurch abgelenkt werden. Dadurch bleibt der gesamte Innenraum des Lüftungsgitters wirbelfrei und kann für die Zuluftführung verwendet werden.

Zum anderen ist das ganze Gitter wesentlich leichter zu warten und zu reinigen, weil keine störenden, umlaufenden Absätze vorhanden sind, über die das Gitter zusamnengebaut ist. Staubablagerungen, Bakterien od. dgl. Unrat kann sich in dem Lüftungsgitter nicht mehr einnisten.

Aus einem einzigen Materialstreifen werden von einer Rückwand Seitenwände abgekantet, welche die eigentliche Gehäusebox ausbilden. In dieser Gehäusebox sitzt dann der Schlitzschieber und die Lamellen.

Ferner werden von den Seitenwänden Randstreifen abgebogen, so daß das gesamte Lüftungsgitter von vorne gesehen einen ästhetisch ansprechenden, umlaufenden, gleichmäßigen Rahmen besitzt.

Weiterhin überlappen sich die Randstreifen in den Eckbereichen und sind hier miteinander und ggfs. auch mit einem entsprechenden Rohr oder Blechkanal der Klimaanlage verbunden. Die Verbindung geschieht beispielsweise über eine Lochniete, so daß ein Schweißen für dieses Lüftungsgitter vollkommen entfällt.

Damit ist auch die Möglichkeit gegeben, das Lüftungsgitter aus Stahlblech, Aluminium, lackiertem Blech, verzinktem Blech, Chrom-Nickel-Stahl oder auch aus Kunststoff zu fertigen. Abgesehen davon sind Schweißarbeiten immer umweltbelastend.

Die Lamellen werden einfach über ihre Achsen in entsprechende Bohrungen des Gehäuses eingesetzt, wobei jede einzelne Lamelle für sich um ihre Achse gedreht und damit verstellt werden kann. Auch dies ist ein sehr einfacher und leichter Arbeitsschritt.

Der Schlitzschieber besitzt Schlitze, welche durch Stanzungen ausgeformt sind. Dabei bleibt das ausgestanzte Material über eine Kante mit dem Schlitzschieber verbunden und ist lediglich aus dem Schlitz herausgebogen. Auch hierdurch wird die Luftführung innerhalb des Lüftungsgitters verbessert, da durch die herausgebogenen Flügel die einzelnen Luftströme der nebeneinander liegenden Schlitze voneinander abgeschirmt sind.

Der Schlitzschieber selbst besitzt oben und unten je einen Führungsstreifen, welcher in Gebrauchslage von einem Klammerstreifen od. dgl. übergriffen ist und so in dem Gehäuse festliegt. Der Klammerstreifen ist dabei so ausgelegt, daß der Schlitzschieber in einem gewissen Bereich verschoben werden kann und hierdurch die Öffnungsweite der Schlitze verändert wird.

Dieses erfindungsgemäße Lüftungsgitter besteht aus nur wenigen Einzelteilen, weshalb der Materialeinsatz so gering wie möglich ist. Das Herstellungsverfahren zeigt die geringe Zahl von Arbeitsschritten, welche zu erheblichen Kosteneinsparungen führen.

Einzelheiten der Erfindung ergeben sich aus der nachfolgenden Beschreibung bevorzugter Ausführungsbeispiele sowie anhand der Zeichnung; diese zeigt in
Fig. 1 eine Frontansicht eines erfindungsgemäßen Lüftungsgitters;
Fig. 2 einen Querschnitt durch das Lüftungsgitter gemäß Figur 1 entlang Linie II-II;
Fig. 3 einen teilweise dargestellten Längsschnitt durch das Lüftungsgitter gemäß Figur 1 entlang Linie III-III.

Ein erfindungsgemäßes Lüftungsgitter R besteht gemäß Figur 1 aus einem Gehäuse 1, welches eine frontwärtige Öffnung 2 ausbildet. Dieses Gehäuse 1 ist aus einem Materialstreifen hergestellt. Es besitzt eine in Figur 3 deutlich erkennbare Rückwand 3, in welche Schlitze 4 eingestanzt sind.

Von der Rückwand 3 sind Seitenwände 5 und 6 abgekantet, welche eine eigentliche Gehäusebox ausbilden.

Von jeder Seitenwand 5 kragt ein Randstreifen 7 bzw. 8 ab, welche sich in den Eckpunkten überlappen und dort mittels Nieten 9 miteinander verbunden sind. Diese Lochniete 9 in den Nieteckpunkten dient gleichfalls zur Befestigung des Lüftungsgitters R beispielsweise an einem Blechkanal einer Klimaanlage od. dgl..

Durch die Öffnung 2 hindurch ist auf die Rückwand 3 ein Schlitzschieber 10 aufgelegt, bei welchem ebenfalls durch Ausstanzungen Schlitze 11 ausgebildet sind, welche im wesentlichen mit den Schlitzen 4 der Rückwand 3 übereinstimmen. Die Stanzung der Schlitze 11 erfolgt entlang von drei umlaufenden Seiten des Schlitzes, so daß ein ausgestanzter Flügel 12 abgebogen werden kann. Hierdurch wird u. a. eine Wirbelbildung innerhalb des Gehäuses 1 bzw. der eigentlichen Gehäusebox vermieden.

Nach oben und nach unten hin sind von dem Schlitzschieber 10 noch Führungsstreifen 13 und 14 abgekantet. Diese Führungsstreifen 13 bzw. 14 werden teilweise von Klammerstreifen 15 (siehe Figur 2) übergriffen, welche einen Gehäuseboden 16 durchsetzen, wie dies in Figur 3 gestrichelt dargestellt ist. Die Klammerstreifen 15 sind so angeordnet, daß ein Verschieben des Schlitzschiebers 10 entlang der Rückwand 3 freigegeben ist, so daß die Schlitze 4 ganz oder teilweise geöffnet bzw. geschlossen werden können.

In die Öffnung 2 des Gehäuses 1 sind senkrechte Lamellen 17 eingesetzt und um eine Achse 18 drehbar. Selbstverständlich können anstelle von senkrechten Lamellen auch waagerechte Lamellen vorgesehen sein. Bevorzugt ist jede Lamelle 17 für sich um ihre Achse 18 bewegbar.

## Patentansprüche

1. Verfahren zum Herstellen eines Lüftungsgitters, welches ein Gehäuse (1) mit einer Öffnung (2), in die Lamellen (17) eingesetzt werden, und eine mit einem Schlitzschieber (10) belegte Rückwand (3) mit Schlitzen (4) aufweist, dadurch gekennzeichnet, daß die Schlitze (4) aus einem Materialstreifen ausgestanzt, Seitenwände (5, 6) abgekantet, von letzteren Randstreifen (7, 8) abgebogen, diese miteinander in überlappenden Bereichen verbunden und der Schlitzschieber (10) sowie die Lamellen (17) in das Gehäuse (1) eingesetzt werden.

2. Verfahren nach Anspruch 1, dadurch gekennzeichnet, daß zur Herstellung des Schlitzschiebers (10) aus einem weiteren Materialstreifen Schlitze (11) unter Ausbildung von Flügeln (12) ausgestanzt und von zwei Seiten Führungsstreifen (13, 14) abgekantet werden und der Schlitzschieber (10) im Gehäuse (1) über einen Klammerstreifen (15) festgelegt wird.

3. Verfahren nach Anspruch 1 oder 2, dadurch gekennzeichnet, daß die Lamellen (17) mit ihren Achsen(18) in entsprechende Bohrungen des Gehäuses (1) eingesetzt werden.

## Claims

1. Process for producing a ventilation grille which has a housing (1) with an opening (2) into which bars (17) are inserted and a rear wall (3) with slots (4) covered by a slot slider (10), characterised in that the slots (4) are punched from a strip of material, lateral walls (5, 6) are folded, marginal strips (7, 8) are bent from the lateral walls (5, 6), these marginal strips (7, 8) are connected to one another in overlapping regions and the slot slider (10) and the bars (17) are inserted into the housing (1).

2. Process according to claim 1, characterised in that, for producing the slot slider (10), slots (11) are punched from a further strip of material so as to form blades (12) and guide strips (13, 14) are folded from two sides and the slot slider (10) is fixed in the housing (1) via a fastening strip (15).

3. Process according to claim 1 or 2, characterised in that the bars (17) with their axes (18) are inserted in appropriate bores in the housing (1).

## Revendications

1. Procédé pour fabriquer une grille d'aération, laquelle comporte un carter (1) avec une ouverture (2), dans laquelle sont mises en place des lamelles (17), et avec une paroi arrière (3) avec des fentes (4), qui est recouverte par un registre à fentes (10), procédé caractérisé en ce que les fentes (4) sont découpées à partir d'une bande de matériau, les parois latérales (5, 6) sont pliées à arêtes vives, et leurs bandes de bordure (7, 8) sont pliées et reliées entre elles dans les zones de chevauchement, tandis que le registre à fentes (10) ainsi que les lamelles (17) sont mises en place dans le carter (1).

2. Procédé selon la revendication 1, caractérisé en ce que pour fabriquer le registre à fentes (10), des fentes (11) sont découpées d'une autre bande de matériau en ménageant des ailes (12), et à partir des deux côtés des bandes de guidage (13, 14) sont pliées à arêtes vives et le registre à fentes (10) est fixé dans le carter (1) par l'intermédiaire de bandes d'agrafage (15).

3. Procédé selon la revendication 1 ou la revendication 2, caractérisé en ce que les lamelles (17) avec leurs axes (18) sont mises en place dans des perçages prévus à cet effet du carter (1).
